# EUROPÄISCHE PATENTSCHRIFT

(11) **EP 2 774 694 B1**
(45) Veröffentlichungstag und Bekanntmachung des Hinweises auf die Patenterteilung: **20.12.2017**
(21) Anmeldenummer: 14000818.6
(22) Anmeldetag: 07.03.2014
(51) Int. Cl.: B05B 13/02, B08B 3/02, C23C 22/00, C23G 3/00, B08B 3/04, B05B 15/12, B05D 3/02, B05D 3/10, B05D 7/14

(54) **Oberflächenbehandlungsanlage**
Surface treatment system
Installation de traitement de surface

(30) Priorität: 08.03.2013 DE 202013002267 U
(43) Veröffentlichungstag der Anmeldung: 10.09.2014
(73) Patentinhaber: Rippert Besitzgesellschaft mbH & Co. KG, 33442 Herzebrock-Clarholz (DE)
(72) Erfinder: Schöning, Thomas, DE - 33442 Herzebrock-Clarholz (DE)
(74) Vertreter: Schober, Mirko

(56) Entgegenhaltungen:
- EP-A2- 0 413 098
- EP-A2- 1 179 371
- GB-A- 2 235 421
- Anonymous: "Durchlaufzeit - Wikipedia", , 24. Februar 2013 (2013-02-24), XP055130195, Gefunden im Internet: URL:http://de.wikipedia.org/w/index.php?ti tle=Durchlaufzeit&oldid=114624219 [gefunden am 2014-07-18]
- Herbert Utz ET AL: "Stefan Müller Methodik für die entwicklungs- und planungsbegleitende Generierung und Bewertung von Produktionsalternativen", , 1 January 2008 (2008-01-01), XP055379946, Retrieved from the Internet: URL:https://www.utzverlag.de/assets/pdf/40 750les.pdf [retrieved on 2017-06-09]

## Beschreibung

Die Erfindung betrifft eine Oberflächenbehandlungsanlage mit Vorbehandlungsvorrichtung nach dem Oberbegriff des Anspruchs 1.

In Oberflächenbehandlungsanlagen, die eine Beschichtungsvorrichtung aufweisen, werden Teile mit einer Oberflächenbeschichtung versehen. Dazu weisen solche Anlagen immer auch Vorbehandlungsanlagen auf, in denen Oberflächen vor dem Aufbringen der eigentlichen Oberflächenbeschichtung vorbehandelt bzw. vorbereitet werden. Bei den Vorbehandlungsverfahren kann es sich beispielsweise um Beizen, Chromatieren, Phosphatieren, Reinigen, Entfetten oder Passivieren handeln.

Bei den einzelnen Vorbehandlungsschritten werden dabei in der Regel flüssige Medien auf die zu beschichtenden Teile aufgebracht, was grundsätzlich durch Tauch- oder Spülverfahren geschehen kann.

Zur Vorbehandlung müssen die zu behandelnden Teile in die Vorbehandlungskammer eingebracht bzw. darin befindliche Teile aus der Vorbehandlungskammer entnommen werden. Die Vorbehandlungskammern sind für den Durchlaufbetrieb ausgelegt, so dass die Teile an einer Seite eingebracht werden und an der gegenüberliegenden Seite die Kammer wieder verlassen. Dazu sind an beiden Seiten Türen vorgesehen, die geöffnet und wieder geschlossen werden müssen. Das Öffnen und Schließen der Kammern vor und nach der Behandlung sowie das nötige Abtropfen lassen nach der Behandlung ist mit Zeitaufwand (Nebenzeiten) verbunden, der die Taktzeit des Systems - also letztlich die Zahl der Teile pro Stunde - negativ beeinflusst.

Es ist Aufgabe der vorliegenden Erfindung, diese Nebenzeiten bei der Vorbehandlung zu reduzieren.

Gelöst wird diese Aufgabe durch eine Oberflächenbehandlungsanlage mit den Merkmalen des Anspruchs 1. Vorteilhafte Ausführungsformen finden sich in den Unteransprüchen.

Erfindungsgemäß ist vorgesehen, dass die Vorbehandlungsvorrichtung wenigstens zwei parallele Stränge aufweist, die durch eine vorgeschaltete Verzweigung der Transportvorrichtung in wenigstens einen ersten und einen zweiten Transportweg, die zu getrennten Vorbehandlungskammern führen, realisiert sind. Dies ermöglicht es, eine Vorbehandlung in einer Vorbehandlungskammer durchzuführen, während in der parallel dazu liegenden Vorbehandlungskammer ein weiteres Teil gerade eingebracht oder abgefahren wird oder nach erfolgtem Vorbehandlungsschritt abtropfen kann. Nebenzeiten, die durch Öffnen oder Schließen der Vorbehandlungskammern hervorgerufen werden, können durch diese Art der Parallelverarbeitung vermieden werden. Jeder Transportweg kann bevorzugt eine Mehrzahl in Reihe geschalteter Vorbehandlungskammern durchlaufen. Dadurch kann die Zahl der gleichzeitig vorbehandelten Teile erhöht werden, was die Taktzeiten verringert.

Die Vorbehandlungsvorrichtung weist eine Beschickungsvorrichtung zum Beschicken der Vorbehandlungskammern mit einem Vorbehandlungsmedium auf. Dies ist erfindungsgemäß so eingerichtet und gesteuert, dass alternierend jeweils nur die Vorbehandlungskammer(n) des einen Transportweges oder die des anderen Transportweges mit dem Vorbehandlungsmedium beschickt wird/werden. Durch diese Steuerung wird erreicht, dass jeweils in einem Strang vorbehandelt und im anderen Strang ein Teilewechsel durchgeführt wird.

Hierzu ist vorgesehen, dass die Beschickungsvorrichtung zumindest für zwei parallel geschaltete Vorbehandlungskammern eine einzige Fördereinrichtung, z.B. eine Pumpe, und von dieser aus zu jeder Vorbehandlungskammer führende Förderleitungen aufweist. Die Förderleitungen sind jeweils mit einer Absperreinrichtung, z.B. einem Ventil, versehen. Die Ventile können dabei vorteilhafterweise strangweise alternierend betätigt werden, so dass für Vorbehandlungskammern in einem Strang - also in einem der beiden Transportwege - eine Vorbehandlung stattfindet und in dem anderen Strang die Teile abtropfen und abtransportiert werden können.

Bevorzugt weist die Anlage eine Steuerungseinrichtung auf, die dazu ausgelegt ist, die in den Vorbehandlungskammern durchgeführten Vorbehandlungsprozesse zu starten und zu beenden und/oder die Vorbehandlungskammern für das Ein- und Ausfahren von vorzubehandelnden Teilen zu öffnen und zu schließen. Durch die Steuerung kann der Betrieb der Anlage optimiert und die Nebenzeiten auf das Nötigste reduziert werden.

Weiter kann der Vorbehandlungsvorrichtung in derselben Anlage eine Beschichtungsvorrichtung zum Beschichten der vorbehandelten Teile nachgeschaltet sein. Dazu kann insbesondere vorgesehen sein, dass die genannten Stränge hinter der Vorbehandlungsvorrichtung wieder zusammengeführt werden, so dass wenigstens zwei Transportwege hinter der Vorbehandlungsvorrichtung und vor der Beschichtungsvorrichtung zur Transportvorrichtung verschmelzen und der Beschichtungsvorrichtung zugeführt werden können.

Die Erfindung wird nachfolgend anhand der Figuren 1 und 2 näher erläutert.
Figur 1 zeigt eine beispielhafte Oberflächenbehandlungsanlage als Schaltbild.
Figur 2 zeigt eine Ausschnittvergrößerung mit zwei parallel geschalteten Vorbehandlungskammern.

Die Oberflächenbehandlungsanlage weist im gezeigten Beispiel eine Aufgabestation 4 auf, an der zu beschichtende Teile 3 an eine Transportvorrichtung 2 übergeben werden. Diese werden dann einer Vorbehandlungsvorrichtung 5 zugeführt, wobei sich die Transportvorrichtung 2 vor der Vorbehandlungsvorrichtung 5 auf wenigstens zwei Transportwege oder Stränge 2a, 2b aufteilt, welche durch die Vorbehandlungsvorrichtung 5 führen und sich dahinter wieder vereinigen. Nach der Vorbehandlung durchlaufen die Teile 3 eine nicht näher beschriebene Trocknungsvorrichtung 8 und sodann eine Beschichtungsvorrichtung 1, in der sie die finale Beschichtung erhalten. Anschließend werden die beschichteten Teile 3 nochmals durch die Trocknungsvorrichtung 8 geführt und können dahinter an einer Entnahmestation 6 entnommen werden. Die Transportvorrichtung 2 ist bevorzugt eine geschlossene Transportkette.

Erfindungsgemäß ist der Transportweg 2 im Bereich der Vorbehandlungsvorrichtung in wenigstens zwei Transportwege unterteilt, welche durch räumlich separate Vorbehandlungskammern 5a, 5c bzw. 5b, 5d führen. Wenigstens zwei parallel geschaltete Vorbehandlungskammern 5a, 5b - eine pro Strang 2a, 2b - sind vorgesehen. Im gezeigten Beispiel sind exemplarisch pro Strang zwei in Serie geschaltete Kammern 5a, 5c bzw. 5b, 5d vorgesehen.

Die ersten Kammern 5a, 5b sind in Figur 2 näher dargestellt. Die Erläuterungen gelten gleichermaßen auch für die etwaig nachfolgenden weiteren Kammern.

Jede Vorbehandlungskammer verfügt eingangsseitig über eine Tür 5f und ausgangsseitig über eine Tür 5g, durch welche die Kammern mit zu behandelnden Teilen 3 beschickt bzw. entleert werden können. Jeder Kammer 5a, 5b ist ein Leitungsabschnitt 7b, 7c zugeordnet, der zu einer Beschickungsvorrichtung 7 gehört. Die Leitungen 7b, 7c werden im gezeigten Beispiel durch eine Pumpe 7a aus einem Reservoir 7f mit einem Vorbehandlungsmedium gespeist, welches im gezeigten Beispiel auf das zu behandelnde Teil 3 aufgesprüht wird. Zur Steuerung, welche Kammer beschickt wird, sind im gezeigten Beispiel Absperrventile in jedem Leitungsabschnitt vorgesehen. Beispielsweise kann so eingestellt werden, dass nur entweder Kammern (5a) im oberen Strang oder Kammern (5b) im unteren Strang aktiv sind, d.h. eine Vorbehandlung in ihnen durchgeführt wird.

Erfindungsgemäß kann ein Vorbehandlungsverfahren wie folgt ablaufen: Die auf der Transportvorrichtung 2 zugeführten Teile 3 werden auf die beiden Transportwege 2a (oberer Strang) und 2b (unterer Strang) separiert. Die Tür 5f der Kammer 5b öffnet sich, ein oder mehrere Teile 3 fahren dort hinein, die Tür 5f schließt wieder. Durch Öffnen des Ventils 7e wird die Kammer 5b mit Vorbehandlungsmedium beschickt und die Vorbehandlung findet in Kammer 5b statt. Währenddessen kann die parallel dazu angeordnete Kammer 5a im anderen Strang und ggf. nachfolgende Kammern mit einem oder mehreren Teilen 3 beschickt werden. Nach Beschicken und Schließen der Türen 5f im oberen Strang wird durch Öffnen des Ventils 7d und Schließen des Ventils 7e die Vorbehandlung im oberen Strang gestartet. Durch die Tür 5g der Kammer 5b können vorbehandelte und ggf. abgetropfte Teile 3 aus der Kammer 5b im unteren Strang entnommen und mit neuen Teilen 3 durch die Tür 5f beschickt werden. Durch diese alternierende Beschickung des oberen und unteren Stranges werden die Taktzeiten erhöhende Nebenzeiten abgebaut. Vorteilhafterweise ist eine Steuerung vorgesehen, die das Öffnen und Schließen der Türen 5f, 5g und der Ventile 7d, 7e und die Betätigung der Pumpe 7a und das Nachfördern bzw. Abtransportieren der Teile 3 steuert.

## Patentansprüche

1. Oberflächenbehandlungsanlage mit einer Aufgabestation (4), einer Vorbehandlungsvorrichtung (5) zum wässrigen Vorbehandeln von zu beschichtenden Teilen, und einer Transportvorrichtung (2), die zu beschichtende Teile (3) von der Aufgabestation (4) durch die Vorbehandlungsvorrichtung (5) zu einer Beschichtungsvorrichtung (1) transportiert, wobei die Vorbehandlungsvorrichtung eine Beschickungsvorrichtung zum Beschicken der Vorbehandlungskammern mit einem Vorbehandlungsmedium aufweist,
**dadurch gekennzeichnet,**
**dass** die Vorbehandlungsvorrichtung (5) eine Mehrzahl parallel geschalteter Vorbehandlungskammern (5a, 5b, 5c, 5d) umfasst, wobei die Transportvorrichtung (2) sich vor der Vorbehandlungsvorrichtung (5) in wenigstens zwei jeweils zu verschiedenen, parallel angeordneten Vorbehandlungskammern (5a, 5b) führende Transportwege (2a, 2b) aufteilt und wobei die Beschickungsvorrichtung zumindest für zwei parallel geschaltete Vorbehandlungskammern eine einzige Fördereinrichtung aufweist, wobei die Beschickungsvorrichtung (7) so eingerichtet ist, dass alternierend jeweils nur die Vorbehandlungskammer(n) des einen Transportweges (2a) oder die des anderen Transportweges (2b) mit dem Vorbehandlungsmedium beschickt wird/werden.

2. Oberflächenbehandlungsanlage nach Anspruch 1,
weiter aufweisend eine Beschichtungsvorrichtung (1) zum Beschichten der vorbehandelten zu beschichtenden Teile (3).

3. Oberflächenbehandlungsanlage nach Anspruch 2,
**dadurch gekennzeichnet,**
**dass** die wenigstens zwei Transportwege (2a, 2b) hinter der Vorbehandlungsvorrichtung (5) und vor der Beschichtungsvorrichtung (1) wieder zur einer Transportvorrichtung (2) zusammengeführt sind.

4. Oberflächenbehandlungsanlage nach einem der vorigen Ansprüche,
**dadurch gekennzeichnet,**
**dass** jeder Transportweg (2a, 2b) eine Mehrzahl in Reihe geschalteter Vorbehandlungskammern (5a, 5c; 5b, 5d) durchläuft.

5. Oberflächenbehandlungsanlage nach einem der vorigen Ansprüche,
**dadurch gekennzeichnet,**
**dass** die Beschickungsvorrichtung (7) zumindest für zwei parallel geschaltete Vorbehandlungskammern (5a, 5b) eine einzige Fördereinrichtung (7a) und von dieser aus zu jeder Vorbehandlungskammer (5a, 5b) führende Förderleitungen (7b, 7c) aufweist, wobei in jeder Förderleitung (7b, 7c) eine Absperreinrichtung (7d, 7e) vorgesehen ist.

6. Oberflächenbehandlungsanlage nach einem der vorigen Ansprüche,
**dadurch gekennzeichnet,**
**dass** sie eine Steuerungseinrichtung aufweist, die dazu ausgelegt ist, die in den Vorbehandlungskammern (5a, 5c; 5b, 5d) durchgeführten Vorbehandlungsprozesse zu starten und zu beenden und/oder die Vorbehandlungskammern (5a, 5c; 5b, 5d) für das Ein- und Ausfahren von vorzubehandelnden Teilen (3) zu öffnen und zu schließen.

## Claims

1. Surface treatment system with a receiving station (4), a pre-treatment device (5) for the aqueous pre-treatment of parts which are to be coated, and a transport device (2) which transports the parts (3) which are to be coated from the receiving station (4) through the pre-treatment device (5) to a coating device (1), wherein the pre-treatment device has a loading device for loading the pre-treatment chambers with a pre-treatment medium,
**characterised in that** the pre-treatment device (5) has a plurality of pre-treatment chambers (5a, 5b, 5c, 5d) which are connected in parallel, wherein the transport device (2) is divided up before the pre-treatment device (5) into at least two transport paths (2a, 2b) which each lead to different pre-treatment chambers (5a, 5b) which are arranged in parallel, and in which the loading device has a single conveying device at least for two pre-treatment chambers which are connected in parallel, wherein the loading device (7) is thus set up so that only the pre-treatment chamber(s) of the one transport path (2a) or that(those) of the other transport path (2b) is/are loaded in alternation with the pre-treatment medium.

2. Surface treatment system according to claim 1, further comprising a coating device (1) for coating the pre-treated parts (3) which are to be coated.

3. Surface treatment system according to claim 2, **characterised in that** the at least two transport paths (2a, 2b) are guided back again after the pre-treatment device (5) and before the coating device (1) into one transport device (2).

4. Surface treatment system according to one of the preceding claims **characterised in that** each transport path (2a, 2b) runs through a plurality of pre-treatment chambers (5a, 5c; 5b, 5d) which are connected in series.

5. Surface treatment system according to one of the preceding claims **characterised in that** the loading device (7) has at least for two pre-treatment chambers (5a, 5b) connected in parallel a single conveying device (7a) and conveying lines (7b, 7c) which lead from the latter to each pre-treatment chamber (5a, 5b), wherein a shut-off device (7d, 7e) is provided in each conveying line (7b, 7c).

6. Surface treatment system according to one of the preceding claims **characterised in that** it has a control mechanism which is designed to start and end pre-treatment processes carried out in the pre-treatment chambers (5a, 5c; 5b, 5d) and/or to open and close the pre-treatment chambers (5a, 5c; 5b, 5d) for moving in and out the parts (3) which are to be pre-treated

## Revendications

1. Installation de traitement de surfaces avec une station de distribution (4), un dispositif de prétraitement (5) pour le prétraitement aqueux de pièces à revêtir et avec un dispositif de transport (2), qui transporte les pièces à revêtir (3) de la station de distribution (4) à un dispositif de revêtement (1) en passant par le dispositif de prétraitement (5), sachant que le dispositif de prétraitement présente un dispositif d'alimentation pour l'alimentation des chambres de prétraitement en moyen de prétraitement,
**caractérisée en ce que**
le dispositif de prétraitement (5) comprend une pluralité de chambres de prétraitement (5a, 5b, 5c, 5d), connectées en parallèle, sachant que le dispositif de transport (2) se divise, en amont du dispositif de prétraitement (5), en au moins deux voies de transport (2a, 2b), qui conduisent chacune à différentes chambres de prétraitement (5a, 5b), disposées parallèlement, et sachant que le dispositif d'alimentation présente, pour au moins deux chambres de prétraitement connectées parallèlement, une seule installation de transport, sachant que le dispositif d'alimentation (7) est aménagé de manière à ce que seules la / les chambre (s) de prétraitement de l'une des voie de transport (2a) ou celle(s) de l'autre voie de transport (2b) soit / soient alimentée(s) alternativement en moyen de traitement.

2. Installation de traitement de surfaces selon la revendication 1
présentant de plus un dispositif de revêtement (1) pour le revêtement des pièces à revêtir (3) prétraitées.

3. Installation de traitement de surfaces selon la revendication 2,
**caractérisée en ce que**
les au moins deux voies de transport (2a, 2b) sont de nouveau réassemblées en un dispositif de transport (2) en aval du dispositif de prétraitement (5) et en amont du dispositif de revêtement (1).

4. Installation de traitement de surfaces selon l'une des revendications précédentes,
**caractérisée en ce que**
chaque voie de transport (2a, 2b) traverse une pluralité de chambres de prétraitement (5a, 5c ; 5b, 5d) connectées en série.

5. Installation de traitement de surfaces selon l'une des revendications précédentes,
**caractérisée en ce que**
le dispositif d'alimentation (7) présente, au moins pour deux chambres de prétraitement (5a, 5b) connectées parallèlement, une seule installation de transport (7a) et des conduites de transport (7b, 7c) qui, à partir de celle-ci conduisent à chaque chambre de prétraitement (5a, 5b), sachant qu'une installation d'obturation (7d, 7e) est prévue dans chaque conduite de transport (7b, 7c).

6. Installation de traitement de surfaces selon l'une des revendications précédentes,
**caractérisée en ce que**
celle-ci présente un système de commande qui est destiné à démarrer et à terminer les processus de prétraitement exécutés dans les chambres de prétraitement (5a, 5b, 5c, 5d) et / ou à ouvrir et à fermer les chambres de prétraitement (5a, 5c ; 5b, 5d) pour l'entrée et la sortie des pièces (3) à prétraiter.
